# FASCICULE DE BREVET EUROPEEN

(11) **EP 0 151 066 B1**
(45) Date de publication et mention de la délivrance du brevet: **20.07.1988**
(21) Numéro de dépôt: 85400091.6
(22) Date de dépôt: 18.01.1985
(51) Int. Cl.: A63B 21/00

(54) **Appareil d'entraînement, d'investigation et de rééducation, notamment de la fonction neuro-musculaire**
Gerät zum Kräftigen, Überprüfen und Trainieren insbesondere der Muskelfunktionen
Apparatus for training, investigation and re-education, particularly of the neuro-muscular function

(30) Priorité: 20.01.1984 FR 8400925
(43) Date de publication de la demande: 07.08.1985
(73) Titulaire: MEROBEL, F-75020 Paris (FR)
(72) Inventeur: Neiger, Henri Jacques Charles, F-35520 Melesse (FR); Genot, Claude Marie, F-35130 Mordelles (FR); Prud'hon, Gérard Claude, F-92100 Boulogne (FR); Schoens, Michel, F-95400 Villiers le Bel (FR)
(74) Mandataire: Plaçais, Jean-Yves

(56) Documents cités:
- US-A- 3 869 121
- US-A- 3 902 480
- US-A- 4 261 562

## Description

L'invention concerne un appareil d'exercice destiné notamment à la rééducation, à l'entraînement et à l'investigation de la fonction neuro-musculaire.

On connaît par US-A-3 869 121 un tel appareil comprenant:
- un bâti fixe;
- un organe de travail rotatif bidirectionnel muni de moyens de liaison à un sujet à exercer;
- un groupe moteur propre à entraîner l'organe de travail dans un sens de rotation dit direct, comportant:
   . un organe moteur direct,
   . un organe de transmission directe,
- des moyens de contrôle permettant de faire varier l'effort moteur exercé par l'organe de transmission direct sur l'organe de travail, donc sur le sujet, en fonction de paramètres du mouvement de rotation de l'organe de travail.

Le but de l'invention est de perfectionner cet appareil connu de façon à élargir ses possibilités d'utilisation.

A cet effet, l'appareil selon l'invention comprend en outre un groupe résistant comportant
. un organe moteur qui peut être confondu ou non avec l'organe moteur direct,
. un organe de transmission tournant en permanence dans le sens dit inverse, opposé au sens direct, et comprenant un moyen d'entraînement unidirectionnel propre à transmettre un effort résistant de l'organe moteur vers l'organe de travail si et si seulement le sujet communique à l'organe de travail une vitesse dans le sens inverse atteignant une valeur déterminée.

D'autres caractéristiques et avantages de l'invention apparîtront à l'examen de la description détaillée qui va suivre, des revendications dépendantes et des dessins annexés, sur lesquels:
- les figures 1A, 1 B et 1 C sont respectivement des vues de face, de gauche et de droite d'un mode de réalisation de la partie mécanique de l'appareil selon l'invention, sans capot;
- la figure 2 illustre schématiquement la constitution générale de l'appareil selon l'invention dans un mode de réalisation préférentiel; et
- la figure 3 illustre schématiquement la partie électronique de l'appareil dans un meme mode de réalisation préférentiel.

Sur les figures 1A à 1C, un bâti 1 supporte un moteur 10, dont l'arbre de sortie est connecté à un réducteur 11 irréversible.

Le moteur et le réducteur sont par exemple les modèles MELY-CLERELY 0/3000 t/mn 400 watts.

L'arbre de sortie 20 du réducteur 11 est supporté à son autre extrémité par un palier 12. En partie intermédiaire, il est muni d'une couronne crantée d'assez grand diamètre 21. A son autre extrémité il est muni d'une seconde couronne crantée de plus petit diamètre 30.

Un autre palier 18, solidaire du bâti, supporte un arbre 4 sur lequel est montée une couronne crantée 23 de faible diamètre. Cette couronne 23 est reliée à la grande couronne 21 par une première chaîne de transmission 22.

Un tambour porte-filin 50 est monté tournant sur l'arbre 4.

Le filin 5 sort entre deux arbres guide-filin 51 et 52, pour venir à son extrémité libre former une boucle 55 sur laquelle est montée par exemple une poignée 56, s'agissant de la musculature des bras. Tout autre moyen de préhension et/ou fixation approprié sera utilisé pour d'autres parties du corps, comme les jambes.

Le flasque droit du tambour 50 est solidaire de la couronne externe d'un embrayage électromagnétique à poudre 35. Cet embrayage est par exemple du type MEROBEL EAT 120.

La couronne interne 35bis de l'embrayage 35 est montée solidaire de l'arbre 4.

La chaîne de mouvement dite "excentrique", constituée par les éléments 10, 11, 21, 22, 23, 4, 35bis, transmet sa vitesse angulaire N₂ au tambour porte-filin 50 quand le bobinage inducteur de l'embrayage 35 est mis sous tension. Cette chaîne a donc tendance à enrouler le filin sur le tambour et à entraîner le bras du patient par la poignée 56; si l'opérateur résiste trop fort, l'embrayage "patine", et il y a mouvement relatif entre les couronnes 35 et 35bis, mais avec transmission d'un effort taré sur le filin dans le sens du rembobinage. L'effort taré dépend du réglage de l'intensité du courant d'excitation qui parcourt l'inducteur de l'embrayage 35.

La couronne externe de l'embrayage 35 est par ailleurs connectée à un système d'encliquetage 36 (ou roue libre), qui reçoit son mouvement d'une couronne crantée 33.

Ainsi que le montre mieux la figure 1 B, la couronne crantée 33 est entraînée en sens inverse du mouvement imprimé à l'arbre 4 par la chaîne 22. Cet entraînement en sens inverse est obtenu par une seconde chaîne 32, qui s'enroule sur la couronne crantée 30 déjà citée, sur deux couronnes de renvoi 34 et 35', pour venir enfin entraîner la couronne 33 à l'envers.

On note N_{1'} la vitesse de rotation de l'arbre 20; N₂ la vitesse imprimée par la courroie 22 à l'arbre 4 dans un premier sens, et N₃ la vitesse inférieure que la courroie 32 peut imprimer au tambour dans le sens inverse, c'est-à-dire dans le sens inverse des aiguilles d'une montre. Le sens inverse des aiguilles d'une montre correspond au déroulement du filin 5 sur le tambour 50, tandis que le sens des aiguilles d'une montre correspond à l'enroulenent du filin 5 à partir du tambour 50.

Il est d'ores et déjà possible de définir le fonctionnement général de l'appareil de l'invention.

L'encliquetage 36 ne transmet aucun effort à la couronne externe 35 et au tambour 50 qui lui est lié, tant que l'action développée par le patient qui tire sur le filin par la poignée 56 ne tend pas à lui communiquer une vitesse de me sens mais supérieure à la vitesse imposée à l'encliquetage 36 par la chaîne de mouvement dite "concentrique" constituée par les éléments 10, 11, 20, 30, 32, 33, 36.

Si le patient a tendance à tirer trop vite, alors l'encliquetage 36 a tendance à entraîner la chaîne 33, 32, 30, 20, et elle ne peut le faire, dans la mesure ou le réducteur 11 est irréversible. Il y a donc "réaction", égale à l'action du patient; cette réaction est asservie à l'effort du patient.

La vitesse linéaire maximale de déroulement du filin est préréglable, d'une manière indépendante de l'intensité des efforts exercés, par un asservissement qui s'exerce sur le groupe moteur et réducteur 10 et 11, comme on le verra ci-après. La résistance au déroulement du filin se trouve alors directement asservie à la force active de traction que développe le patient.

Selon un autre aspect de l'invention, il a été observé que, lorsque le filin est déroulé à une vitesse inférieure à la vitesse programmée, la résistance au déroulement devient quasiment nulle. Pour remédier à cela, il est prévu que l'effort minimal développé par le sujet soit contrôlé en programmant une force constante de réembobinage 8, à l'aide de l'embrayage électromagnétique 35 et de l'entraînement réalisé par la chaîne 32. Le patient doit alors obligatoirement vaincre cette force 8 pour dérouler le filin, même si ce déroulement se produit à une vitesse inférieure à la vitesse nominale programmée. On appelle force de tarage la force permanente ainsi ajoutée, et s'opposant au déroulement du filin, quelle que soit la vitesse inférieure à la vitesse préréglée où commence la réaction asservie.

Par référence aux dénominations classiques en kinésithérapie et physiothérapie, cette fonction peut être appelée entraînement musculaire sur le mode "dynamique concentrique asservi".

L'appareil selon l'invention permet aussi de développer des contractions musculaires statiques, ainsi que des contractions dynamiques excentriques obtenues par la chaîne dite excentrique mentionnée plus haut. Comme on le verra plus loin, ces trois modes d'exercices peuvent être enchaînés d'une manière prédéterminée.

Les deux chaînes motrices excentrique 10,11, 21, 22, 23, 4, 35 bis, et concentrique asservie 10, 11, 20, 30, 32, 33, 36 ont jusqu'à présent une source motrice commune 10, 11.

En pratique, on pourra avoir intérêt à prévoir deux motoréducteurs indépendants, un pour chaque chaîne motrice.

L'arbre 20 est alors dédoublé, et sa partie de droite étant reliée à un second motoréducteur (non représenté). Il est alors possible, par l'indépendance des vitesses des deux chaînes motrices, et de leurs puissances, d'obtenir de meilleures performances.

La figure 2 illustre schématiquement les principaux blocs constituant l'appareillage objet du présent brevet:
1) l'ensemble bâti fixe + moteur à vitesse réglable + réducteur et dispositif de transmission ainsi qu'une partie de l'électronique de commande décrite ci-après figure 3 sont enfermés dans le bloc A qui est l'élément principal de génération d'action et de réaction, destiné à être relié rigidement à un socle fixe ou à une cage de pouliethérapie. (Cette dernière expression désigne une cage d'exercice grillagée utilisée couramment par les physiothérapeutes pour des exercices utilisant des poids et des poulies de renvoi). Ce bloc A comporte les différents réglages principaux des conditions de fonctionnement définissant les fonctions à remplir et qui sont placées préférentiellement sous le contrôle du personnel moniteur.
   Le bloc A est généralement placé à une certaine distance du patient.
2) Le bloc B est lié dans l'application décrite d'une part au bloc A par un filin et d'autre part à une poignée elle-même liée au patient opérateur.
   Il comporte le(s) dispositif(s) détecteur(s) d'effort et/ou de positions et l'émetteur transmettant sans liaison les signaux issus de ce (ces) détecteur(s) vers le récepteur- décodeur situé dans le bloc C.
3) Le bloc C est l'unité mobile, mise à la disposition et du sujet à entraîner ct du personnel spécialisé surveillant ou programmant les exercices d'un ou plusieurs sujets.
   Il comporte des dispositifs de programmations du cycle d'entraînement; des fonctions de visualisation pour les opérations cyclées et les grandeurs des efforts ou positions effectivement développés ou atteints; les systèmes de signalisation et de comptage de défaillances ou de performances; les éléments élaborant les signaux de sortie destinés à l'enregistrement (par exemple sur table traçante x(t) ou xy) ; les éléments permettant de programmer la durée des fonctions dans le cycle choisi; des systèmes de fonctionnement soit manuel soit automatique, programmable en temps et/ou programmable selon la longueur délivrée ou rembobinée du fil.

Une liaison fixe par un câble d'interconnection est établie entre les blocs A et C pour véhiculer puissance électrique et signaux de réglage.

On reprendra, figure 3, la description détaillée des sous blocs de commande ou de réglage électriques ou électroniques assurant le contrôle du fonctionnement.

Il est maintenant fait référence à la figure 3 (et/ou 3bis), illustrant un certain nombre de sous-blocs d'un schéma électrique de principe.

Les sous-blocs A sont destinés à faire partie du bâti mural fixe de la figure 2, constituant une unité de travail A. Le bloc B est un circuit capteur qui est physiquement situé entre l'unité de travail A et la poignée 56 par exemple tenue par le patient.

Les sous blocs C font partie d'une unité mobile mise à la disposition du sujet entraîné, ainsi qu'à celle du personnel specialisé qui dirige l'exercice d'un ou plusieurs patients.

C'est le bloc A qui rassemble les éléments mécaniques plateau interposé, l'ensemble étant fixé au mur, est prévu un circuit électronique constitué de cinq platines distinctes.

La platine A1 définit le circuit d'alimentation générale à partir du secteur. Elle est constituée dùn poussoir à deux états de mise en service générale, capable de couper la phase et le neutre. Ce poussoir noté 101 se voit associé une lampe témoin 102. En aval de l'interrupteur ainsi constitué est prévue une alimentation de sécurité basse tension à fort isolement 105. Cette alimentation fournit les différents courants notamment à six volts nécessaires aux circuits électroniques. Elle alimente aussi par auto- excitation un relais 103, susceptible de couper le circuit de l'alimentation générale par ses contacts mobiles 103A et 103B. Le circuit électrique de commande du relais 103 passe par un interrupteur manuel 104 à bouton-poussoir à un état mis à la disposition du patient en cas de difficultés, celui-ci peut donc à tout moment interrompre le fonctionnement de l'appareil. En complément, il est possible d'insérer un détecteur automatique tel qu'un disjoncteur d'intensité (non représenté) dans l'entrée du circuit général à 220 volts 50 Hertz.

Sur l'alimentation en courant alternatif à 220 volts, et en aval des sécurités qui viennent d'être décrites, est branché un bloc 110 servant à l'alimentation de l'unité mobile C, dont il constitue donc le premier module C1. Un jeu de fils de liaison avec une masse ou terre va donc vers l'unité mobile C à partir du boîtier 110.

Dans une platine A2a apparaît à nouveau le moteur 10 et son réducteur 11. A travers un fusible 120, l'alimentation alternative générale excite un variateur 121 qui vient se brancher aux bornes du circuit de commande et d'asservissement 122 du moteur 10. L'excitation du moteur est fournie par un bloc 123, de manière connue en soi. Enfin, le bloc 122 comprend une unité potentiométrique 125, qui définit la vitesse maximale du moteur en fonction de l'exercice que doit effectuer le patient.

Pour les moteurs et réducteurs précités, les blocs 121, 122 et 123 ont, par exemple, la constitution suivante:
- 121 variateur électronique 433 MELY-CLERELY,
- 122 bloc relais avec potentiomètre bobiné,
- 123 alimentation MELY-CLERELY CC pour excitation moteur.

Le potenriomètre 125 a une valeur de 10 k-Q.

En retour de l'unité C, l'unité de travail comporte une platine de relayage C2. On en détaillera plus loin la constitution. Il suffit pour le moment de retenir que cette platine C2 va fournir sur quatre fils une indication de courant représentatif d'un effort ou couple minimum de réembobinage. Cette information est appliquée à un générateur de courant 140, qui reçoit l'alimentation électrique générale, et commande l'embrayage à poudre 35.

Pour l'embrayage à poudre cité, qui est le modèle EAT 120, le générateur de courant est le modèle MEROBEL type 1. Un potentiomètre 145 permet de définir le couple minimum de réembobinage du filin.

On examinera maintenant le bloc B. Il s'agit d'une unité autonome pourvue d'une batterie 150, qui alimente un circuit émetteur 151, opérant par exemple à 27,2 MHz. Un capteur 155, qui est par exemple du type à jauge de contrainte, est fixé sur une plaquette métallique déformable. Cette plaquette peut etre incorporée aux rouleaux guide-fil 51 et 52, lorsque ceux-ci supportent l'essentiel de l'effort transmis par le filin. En variante, la plaquette pourrait être directement incorporée au filin lui-même, au voisinage de son extrémité 55. La variation de résistance engendrée par la déformation mécanique de la plaque ou jauge de contrainte pilote en tension le modulateur 154 de l'émetteur 151.

Bien entendu, on pourra prévoir un émetteur multi-canaux, lorsque plusieurs paramètres sont à surveiller simultanément et/ou séquentiellement.

L'unité mobile C constitue un pupître autonome de contrôle et de surveillance permettant à un opérateur expérimenté de contrôler l'ensemble des fonctions ou exercices que subira et réalisera le patient lequel est informé par cette unité mobile de l'efficacité et du respect de l'activité programmée.

Un récepteur 160 accordé sur la même fréquence que l'émetteur 151 reçoit le signal de celui-ci. Le récepteur 160 est muni d'un réglage de niveau de sortie par un potentiomètre 161. Il est alimenté comme les autres éléments de ce boîtier C par l'alimentation 110 déjà mentionnée. Le signal fourni par le récepteur 160 est appliqué à un circuit de visualisation de l'effort, noté 163. Ce circuit de visualisation peut comprendre différents types d'afficheurs, notamment une rangée de diodes électroluminescentes produisant une chaîne de points lumineux dont la longueur varie avec l'amplitude de l'effort développé. Un galvanomètre est utilisable en variante.

La sortie de ce boîtier 163 peut être reliée à un adaptateur 165 destiné à être à son tour connecté à un enregistreur par des lignes de sortie S1 et S2. L'enregistreur n'est pas représenté.

L'organe le plus important de l'unité C est un ensemble 170. Il comporte, suivant un enchaînement préétabli programmable dans le temps, une série d'au moins quatre bascules bistables temporisées chacune de 0 à 20 secondes par un circuit à retard, par exemple du type RC. En fonctionnement normal automatique, chaque bascule déclenche la suivante après la fin de sa temporisation, ce qui produit automatiquement un exercice répétitif. Le cycle est par exemple:
- fonction asservie : (dite concentrique)
- fonction statique;
- fonction directe; (dite excentrique)
- fonction repos.

Cet enchaînement programmable dans le temps peut être remplacé par un enchaînement programmable en fonction de la longueur de filin dévidée (ou de la longueur de filin réenroulée).

On pourra par exemple repérer le passage d'inserts magnétiques incorporés au filin et passant devant un détecteur de sortie disposé à l'intérieur ou à l'extérieur de l'appareil (arbres 51 et 52), pour déclencher le passage à la séquence suivante. On pourra aussi repérer le nombre de tours faits par le tambour à partir d'une position zéro d'un codeur ou d'un potentiomètre multi- tours entraîné par le tambour 50 (avec démultiplication appropriée, éventuellement). Après un nombre de tours choisi, la tension disponible aux bornes du codeur ou du potentiomètre commande un relais basculant sur les fonctions de l'exercice suivant.

En 171 sont illustrés les afficheurs électroluminescents indiquant la fonction en cours. En 172 sont illustrés les potentiomètres de réglage faisant partie des circuits RC précités, et permettant le réglage de la durée d'activation de chaque bascule bistable, par exemple de 0 à 20 secondes.

En 174 est prévu:
- premièrement un bouton-poussoir dit de "fonctionnement manuel" qui permet d'activer le cycle affiché,
- deuxièmement un minuteur à contact de fermeture qui permet d'activer le cycle affiché pour la durée choisie, ce minuteur a une capacité maximale de par exemple 30 minutes réglable; il assure une ouverture des contacts, au terme de la durée préréglée, des boutons-poussoirs illustrés en 173 permettant de court-circuiter ou de conserver les différentes fonctions prévues, à savoir fonction as servie, fonction directe, fonction statique et fonction repos. Cette sélection de fonctions se fait simplement par courtcircuit de la ou des bascules correspondant à chaque fois à la temporisation liée à la fonction non désirée.

On obtient finalement au bas de ce dispositif 170, à l'intérieur du cadre 175, quatre contacts ou "états" dont un seul est activé à la fois au cours du cycle et qui définissent la fonction en cours parmi les quatre fonctions précitées (asservie, statique, directe, repos).

On retourne alors au boîtier C2. Les quatre contacts ou états sont transmis par des liaisons électriques 179 allant vers quatre enroulements de relais 181 à 184 respectivement associés. Chacun de ces enroulements de relais valide des contacts permettant l'utilisation d'un potentiomètre correspondant 191 à 194, ledit potentiomètre ainsi choisi étant connecté aux trois broches du générateur de courant 140.

On voit immédiatement qu'il est ainsi possible de définir le mode d'action de l'embrayage pour chacune des quatre fonctions décrites. En d'autres termes, l'effort de rappel de l'embrayage 35 est précisément défini par chacun des potentiomètres 191 à 194 pour le type de travail choisi.

Les applications notamment en kinésithérapie/physiothérapie concernent la restauration, l'amélioration, et l'investigation de la fonction neuro-musculaire. L'appareil (A) peut être utilisé ou non, dans une cage de pouliethérapie; le filin 5 permet une utilisation soit analytique, soit fonctionnelle, laquelle associe la mobilité de plusieurs segments corporels dans plusieurs plans. La vitesse programmable de déroulement du filin permet d'exécuter des activités plus ou moins rapides, reproductibles, selon l'objectif recherché. L'asservissement de la résistance, à l'effort de traction développée, permet d'entraîner le sujet toujours au maximum de ses possibilités, indépendamment de la position adoptée pour une vitesse donnée. De plus, cet asservissement annule le secteur douloureux qui apparaît parfois lors du soulèvement de charges directes. L'appareil, programmable, permet d'entraîner spécifiquement le sujet selon des cycles associant différentes contractions musculaires: concentrique asservi, statique et/ou excentrique.

La détection de la force développée, répercutée au niveau d'un système de visualisation, permet de disposer d'une technique de bio-rétroaction, utile au sujet, pour contrôler ses activités. En outre, cet appareil, de par l'aspect programmable des efforts de réenroulement du filin et des séquences commutables, peut être utilisé à des fins de tractions articulaires et de postures ostéo- articulaires.

## Revendications

1. Appareil d'entraînement, d'investigation et de rééducation, notamment de la fonction neuro-musculaire, comprenant:
- un bâti fixe (1);
- un organe de travail rotatif bidirectionnel (50) muni de moyens de liaison (5, 55, 56) à un sujet à exercer;
- un groupe moteur propre à entraîner l'organe de travail dans un sens de rotation dit direct, comportant:
. un organe moteur direct (10, 11),
. un organe de transmission directe,
- des moyens de contrôle permettant de faire varier l'effort moteur exercé par l'organe de transmission direct sur l'organe de travail, donc sur le sujet, en fonction de paramètres du mouvement de rotation de l'organe de travail, caractérisé en ce qu'il comprend en outre un groupe résistant comportant:
. un organe moteur (10, 11) qui peut être confondu ou non avec l'organe moteur direct,
. un organe de transmission tournant en permanence dans le sens dit inverse, opposé au sens direct, et comprenant un moyen d'entraînement unidirectionnel (36) propre à transmettre un effort résistant de l'organe moteur vers l'organe de travail si et si seulement le sujet communique à l'organe de travail une vitesse dans le sens inverse atteignant une valeur déterminée.

2. Appareil selon la revendication 1, caractérisé en ce que l'organe moteur inverse est confondu avec l'organe moteur direct et comprend un moteur électrique (10) asservi en vitesse et muni d'un réducteur (11), en ce que les organes de transmission directe et inverse sont reliés à un arbre d'entrée (20) entraîné par ledit réducteur, et en ce que ledit organe de travail consiste en un tambour rotatif (50) sur lequel est enroulé un câble (5) solidaire d'un moyen de préhension (55, 56), tandis que l'organe de transmission directe comprend un embrayage (35) interposé entre l'arbre d'entrée (20) et le tambour rotatif (50).

3. Appareil selon la revendication 2, caractérisé en ce que l'embrayage (35) est un embrayage électromagnétique à poudre, alimenté en courant continu dont l'intensité varie en fonction desdits paramètres pour ajuster le couple transmis à l'organe de travail.

4. Appareil selon l'une des revendications 2 et 3, caractérisé en ce que le moyen d'entraînement unidirectionnel consiste en un dispositif à roue libre (36) interposé entre l'arbre d'entrée et le tambour.

5. Appareil selon l'une des revendications 1 à 4, caractérisé en ce qu'il comprend un ou des détecteurs électroniques à émission de positions (155) et/ou d'efforts associés à l'organe de travail, ou aux moyens de préhension.

6. Appareil selon la revendication 5, caractérisé en ce qu'il comporte un moyen d'affichage (163) d'informations tirées dudit détecteur.

7. Appareil selon l'une des revendications 1 à 6, caractérisé en ce qu'il comprend un moyen d'horloge préréglable (170) propre à permettre l'affichage d'un ou plusieurs temps opératoires successifs.

8. Appareil selon la revendication 7, caractérisé en ce qu'il comporte des moyens de programmation pour établir des cycles répétitifs composés de séquences sucessives au cours desquelles le sujet doit exécuter des exercices différents tels que: travail asservi, travail statique, travail direct, repos.

9. Appareil selon l'une des revendications 1 à 8, caractérisé en ce qu'il comporte un module mural (A) destiné au patient et comprenant la partie mécanique et les commandes associées, un module de détection (B), et un module mobile de commande et de contrôle (C), destinés à un opérateur et au patient.

10. Appareil selon l'une des revendications 1 à 9, caractérisé en ce qu'il comporte une commande manuel le d'interruption générale (104) destinée au patient.

11. Appareil selon l'une des revendications 1 à 10, caractérisé en ce qu'il comporte un système émetteur récepteur VHF ou FM capable de transmettre les informations d'efforts (et/ou de positions) du détecteur relié au sujet, vers le module mobile de commande et de contrôle (C).

## Patentansprüche

1. Gerät zum Kräftigen, Überprüfen und Trainieren insbesondere der Muskel funktionen, umfassend:
- ein festes Gestell (1),
- ein bidirektional drehbares Arbeitsorgan (50), das mit Mitteln (5, 55, 56) zur Verbindung mit einer zu trainierenden Person versehen ist,
- eine Motoranordnung zum Antreiben des Arbeitsorganes in einem sogenannten direkten Drehsinn, die einen im direkten Drehsinn angetriebenen Motor (10, 11) und ein im direkten Drehsinn wirkendes Transmissionsorgan umfaßt,
- eine Steueranordnung zum Regeln der Motorkraft, die von dem im direkten Drehsinn wirkenden Transmissionsorgan auf das Arbeitsorgan und damit auf die Person in Abhängigkeit von Parametern der Drehbewegung des Arbeitsorgans ausgeübt wird,
dadurch gekennzeichnet, daß es ferner eine Bremsanordnung enthält, umfassend eine Motoranordnung (10, 11), die mit der im direkten Drehsinn angetriebenen Motoranordnung vereinigt sein kann oder nicht, und ein Transmissionsorgan, das sich dauerhaft in einem zum direkten Drehsinn entgegengesetzten sogenannten inversen Drehsinn dreht und das eine nur in eine Richtung wirkende Antriebsanordnung (36) aufweist zum Übertragen einer Bremskraft der Motoranordnung auf das Arbeitsorgan dann und nur dann, wenn eine Person dem Arbeitsgerat eine Geschwindigkeit in dem inversen Drehsinn verleiht, die einen vorbestimmten Wert erreicht.

2. Gerät nach Anspruch 1, dadurch gekennzeichnet, daß die im inversen Drehsinn drehende Motoranordnung mit dem im direkten Drehsinn drehenden Motor vereinigt ist und einen elektrischen Motor (10) enthält, der in der Geschwindigkeit geregelt ist und der mit einem Reduktionsgetriebe (11) versehen ist, daß das im direkten und das im inversen Drehsinn arbeitende Transmissionsorgan mit einer Eingangswelle (20) verbunden sind, die von dem Reduktionsgetriebe angetrieben wird und daß das Arbeitsorgan aus einer drehbaren Trommel (50) besteht, auf die ein Seil (5) aufgerollt ist, das mit einer Griffanordnung (55, 56) verbunden ist, während das im direkten Drehsinn arbeitende Transmissionsorgan eine Kupplung (35) umfaßt, die zwischen der Eingangswelle (20) und der drehbaren Trommel (50) angeordnet ist.

3. Gerät nach Anspruch 2, dadurch gekennzeichnet, daß die Kupplung (35) eine elektromagnetische Pulverkupplung ist, die mit Gleichstrom gespeist ist, dessen Stärke in Abhängikeit der genannten Parameter variiert, um das auf das Arbeitsorgan übertragene Drehmoment einzustellen.

4. Gerät nach Anspruch 2 oder 3, dadurch gekennzeichnet, daß die in einer Richtung wirkende Antriebsanordnung aus einer Freilaufvorrichtung (36) besteht, die zwischen der Eingangswelle und der Trommel angeordnet ist.

5. Gerät nach einem der Ansprüche 1 bis 4, dadurch gekennzeichnet, daß es einen oder mehrere elektronische Detektoren (155) zur Angabe von Positionen des Arbeitsorganes oder der Griffanordnung und/oder von am Arbeitsorgan oder an der Griffanordnung angreifenden Kräften umfaßt.

6. Gerät nach Anspruch 5, dadurch gekennzeichnet, daß es eine Anzeigeeinrichtung (163) fur die von dem genannten Detektor erhaltenen Informationen enthält.

7. Gerät nach einem der Ansprüche 1 bis 6, dadurch gekennzeichnet, daß es eine voreinstellbare Zeitmeßeinrichtung (170) enthält, die die Anzeige einer oder mehrerer aufeinanderfolgender Betriebszeiten erlaubt.

8. Gerät nach Anspruch 7, dadurch gekennzeichnet, daß es eine Programmiereinrichtung enthält zum Erstellen von Wiederholungszyklen, die aus aufeinanderfolgenden Sequenzen zusammengestellt sind, in deren Verlauf eine Person unterschiedliche Übungen durchführen soll, wie z. B.: geregelte Übungen, statische Übungen, direkte Übungen und Erholungszeiten.

9. Gerät nach einem der Ansprüche 1 bis 8, dadurch gekennzeichnet, daß es ein für den Patienten bestimmtes und den mechanischen Teil und die zugehörigen Steuerungen enthaltendes Wandgerät (A), eine Erfassungseinheit (B) und ein bewegliches Steuer- und Kontrollmodul (C) umfaßt, die für den Trainer und den Patienten bestimmt sind.

10. Gerät nach einem der Ansprüche 1 bis 9, dadurch gekennzeichnet, daß es eine für den Patienten bestimmte Handsteuerung (104) für eine vollständige Unterbrechung enthält.

11. Gerät nach einem der Ansprüche 1 bis 10, dadurch gekennzeichnet, daß es eine Sende- /Empfangseinrichtung im VHS- oder FM-Bereich enthält, zur Übertragung der Kraft- und/oder der Positionsinformation von dem Detektor, der der Person zugeordnet ist, zu dem beweglichen Steuerungs- und Kontrollmodul (C).

## Claims

1. An apparatus for training, investigation and reeducation, in particular of the neuro-muscular function, comprising:
- a fixed frame (1);
- a bi-directional rotary working element (50) provided with means (5, 55, 56) for connection to a subject to be subjected to exercise;
- a motor assembly capable of driving the working element in one direction of rotation called direct, comprising:
. a direct motor unit (10, 11),
. a direct transmission mechanism,
- control means allowing the motive force exerted by the direct transmission mechanism on the working element, and hence on the subject, to be varied in accordance with the parameters of the rotational movement of the working element,
characterised in that it contains moreover a resisting unit comprising:
. a motor unit (10, 11) which can be identical with the direct motor unit or not,
. a transmission mechanism permanently turning in the direction termed the reverse direction which is opposite to the direct direction, and comprising a unidirectional driving means (36) capable of transmitting a resistive force from the motor unit towards the working element if, and only, if the subject imparts a speed to the working element in the reverse direction reaching a specified value.

2. An apparatus according to claim 1, characterised in that the reverse motor unit is identical with the direct motor unit and comprises a speed dependent electric motor (10) and provided with a reduction gear (11), in that that the direct and reverse transmission mechanisms are connected to an input shaft (20) driven by the said reduction gear and in that the said working element consists of a rotary drum (50) whereon a rope (5) is wound which is fixed to a gripping means (55, 56), whilst the direct transmission mechanism comprises a clutch (35) interposed between the input shaft (20) and the rotary drum (50).

3. An apparatus according to claim 2, characterised in that the clutch (35) is an electromagnetic powder clutch supplied with direct current whose intensity varies in accordance with the said parameters in order to adjust the torque transmitted to the working element.

4. An apparatus according to one of claims 2 and 3, characterised in that the unidirectional driving means consists of a free-wheel device (36) interposed between the input shaft and the drum.

5. An apparatus according to one of claims 1 to 4, characterised in that it comprises one or more electronic sensors (155) for transmitting the positions and/or the forces associated with the working element and/or the gripping means.

6. An apparatus according to claim 5, characterised in that it comprises a means (163) for displaying the data obtained from the said sensor.

7. An apparatus according to one of claims 1 to 6, characterised in that it comprises a timer means (170) that can be preset, capable of displaying one or several successive operating periods.

8. An apparatus according to claim 7, characterised in that it comprises programming means for establishing repetitive cycles consisting of successive sequences during which the subject has to perform different exercises such as controlled work, static work, direct work, rest.

9. An apparatus according to one of claims 1 to 8, characterised in that it comprises a wall module (A) intended for the patient and comprising the mechanical part and the associated controls, a sensor module (B) and a movable actuation and control module intended for the operator and the patient.

10. An apparatus according to one of claims 1 to 9, characterised in that it comprises a manual control (104) for a general interruption intended for the patient.

11. An apparatus according to one of claims 1 to 10, characterised in that it comprises a VHF or FM transmitter/ receiver system capable of transmitting the data relating to the forces (and/or positions) from the sensor connected to the subject to the movable actuation and control module (C).
